# EUROPÄISCHE PATENTSCHRIFT

(11) **EP 1 793 655 B1**
(45) Veröffentlichungstag und Bekanntmachung des Hinweises auf die Patenterteilung: **17.04.2013**
(21) Anmeldenummer: 06124510.6
(22) Anmeldetag: 21.11.2006
(51) Int. Cl.: H05B 41/288, H05B 41/292

(54) **Elektronisches Vorschaltgerät mit Betriebszustandsüberwachung und entsprechendes Verfahren**
Electronic ballast with circuit monitoring the operating state and method thereof
Ballast électronique avec dispositif de surveillance de l'état de fonctionnement

(30) Priorität: 23.11.2005 DE 102005055831
(43) Veröffentlichungstag der Anmeldung: 06.06.2007
(73) Patentinhaber: OSRAM GmbH, 80807 München (DE)
(72) Erfinder: Rossmanith, Thomas, 80636 München (DE); Ziegler, Markus, San Pedro Garza Garcia CP66220 NL (MX)
(74) Vertreter: Kraft, Jens Oliver

(56) Entgegenhaltungen:
- EP-A2- 1 455 192
- US-A1- 2002 140 371
- US-A1- 2004 178 746
- US-B1- 6 211 623

## Beschreibung

### Technisches Gebiet

Die vorliegende Erfindung betrifft ein elektronisches Vorschaltgerät für eine Gasentladungslampe mit einer Vollbrückenschaltung, die vier Schaltelemente aufweist und in deren Mittelzweig ein Lastkreis angeordnet ist, und einer Steuereinrichtung zur Steuerung der Vollbrückenschaltung. Darüber hinaus betrifft die vorliegende Erfindung ein entsprechendes Verfahren zum Steuern des elektronischen Vorschaltgeräts.

### Stand der Technik

Zur Überwachung des Betriebszustands einer Gasentladungslampe ist es nötig, die Lampenspannung oder den Lampenstrom zu messen. Bei einer Halbbrückenschaltung kann die Spannung an der Lampe einfach gemessen werden, indem die Spannung an dem einen Lampenpol abgegriffen wird, da der andere Pol in der Regel auf Masse bzw. einem definierten Potential liegt. Bei einer phasenverschobenen Vollbrücke hingegen, sind die Spannungen an beiden Polen der Lampe variabel. Daher ist es schwierig, die Lampenspannung bzw. den Lampenstrom direkt mit Hilfe eines Monitorwerts abzugreifen. Speziell die Lampenspannung, welche für die Zündung wichtig ist, kann nur differentiell gemessen werden. Dies bedeutet jedoch einen erheblichen Schaltungsaufwand.

Aus der der Druckschrift US 2002/140371 ist ein ein elektronisches Vorschaltgerät mit Vollbrückenschaltung bekannt, das mit einer Strommessung gesteuert wird.

Aus der Druckschrift WO 2004/098245 A1 ist ebenfalls ein elektronisches Vorschaltgerät mit Vollbrückenschaltung bekannt. Auch hier wird zumindest indirekt festgestellt, dass die Lampenspannung selbst nicht ohne weiteres messbar ist. Es wird dort ein Test der Lampe vor dem Betrieb vorgeschlagen.

### Darstellung der Erfindung

Die Aufgabe der vorliegenden Erfindung besteht darin, ein elektronisches Vorschaltgerät mit Vollbrückenschaltung bereitzustellen, mit dem der Betriebszustand der zu betreibenden Gasentladungslampe mit einfacheren Mitteln festgestellt werden kann. Darüber hinaus soll ein entsprechendes Verfahren zum Steuern des elektronischen Vorschaltgeräts in Abhängigkeit vom Betriebszustand der Lampe bereitgestellt werden.

Erfindungsgemäß wird diese Aufgabe gelöst durch ein elektronisches Vorschaltgerät für eine Gasentladungungslampe gemäß Anspruch 1.

Darüber hinaus wird erfindungsgemäß bereitgestellt ein Verfahren zum Steuern eines elektronischen Vorschaltgeräts für eine Gasentladungslampe gemäß Anspruch 5.

In vorteilhafter Weise ist es somit möglich, durch eine einfache Spannungs- bzw. Strommessung auf den Betriebszustand der Gasentladungslampe zu schließen. Abhängig davon kann dann die Vollbrücke in geeigneter Weise angesteuert werden.

Die Messeinrichtung umfasst vorteilhafferweise einen ohmschen Widerstand und einen Gleichrichter. Damit lässt sich auf günstige Art und Weise ein Spannungswert ermitteln, der als Hinweis für den Betriebszustand der Lampe dient.

Vorzugsweise wird die Vollbrückenschaltung derart angesteuert, dass eine phasenverschobene Vollbrücke mit der Resonanzzündung realisiert ist. Damit kann die Lampe mit einem hohen Wirkungsgrad betrieben werden.

Erfindungsgemäß ist durch die Steuereinrichtung eine erste Impedanz bzw. Spannung des Lastkreises bei einer ersten Frequenz und eine zweite Impedanz bzw. Spannung bei einer höheren, zweiten Frequenz jeweils unterhalb der Leerlaufresonanzfrequenz des Lastkreises und oberhalb der Resonanzfrequenz des Lastkreises bei eingeschalteter Lampe ermittelbar. Damit lassen sich Messwerte ermitteln, die sich zur eindeutigen Unterscheidung zwischen dem Nominalbetrieb und dem Leerlaufbetrieb der Lampe eignen. Dabei ist es günstig, wenn die Steuereinrichtung das elektronische Vorschaltgerät abschaltet, sobald die erste Impedanz größer als die zweite Impedanz bzw. die erste Spannung kleiner als die zweite Spannung ist. Durch das automatische Abschalten kann eine Überlastung der elektronischen Bauelemente des Vorschaltgeräts vermieden und dessen Lebensdauer entsprechend erhöht werden.

Bei einer Weiterentwicklung des erfindungsgemäßen elektronischen Vorschaltgeräts ist durch die Steuereinrichtung ein Kurzschlusszustand der Gasentladungslampe von einem Nominalzustand, der dem gewünschten EIN-Zustand der Gasentladungslampe entspricht, anhand einer Impedanz des Lastkreises bzw. einer Spannung am Lastkreis unterscheidbar, so dass im Kurzschlussfall das elektronische Vorschaltgerät automatisch abgeschaltet werden kann. Dies führt zu einer erhöhten Betriebssicherheit des Geräts.

Zur exakten Bestimmung der Resonanzfrequenz des Lastkreises kann unter Berücksichtigung der vorgegebenen Lampenleitungslänge ein Abgleich des Strommonitors stattfinden. Insbesondere kann eine entsprechende Abgleicheinrichtung auch in dem EVG vorgesehen sein. Damit ist gewährleistet, dass ein optimaler Betrieb auch bei unterschiedlichen Lampenleitungslängen erreicht werden kann.

### Kurze Beschreibung der Zeichnungen

Die vorliegende Erfindung wird nun anhand der beigefügten Zeichnungen näher erläutert, in denen zeigen:
- Figur 1: ein Schaltdiagram eines erfindungsgemäßen elektronischen Vorschaltgeräts;
- Figur 2: das Impedanzverhalten des Resonanzkreises des elektronischen Vorschaltgeräts von Figur 1;
- Figur 3: den Verlauf von zwei Resonanzkurven für unterschiedliche Lampenleitungslängen;
- Figur 4: die entsprechenden Zündspannungsverläufe zu den Resonanzkurven von Figur 3; und
- Figur 5: ein Diagramm zur Bestimmung der Resonanzfrequenz.

### Bevorzugte Ausführung der Erfindung

Das nachfolgend geschilderte Ausführungsbeispiel stellt eine bevorzugte Ausführungsform der vorliegenden Erfindung dar.

Das in Figur 1 wiedergegebene erfindungsgemäße elektronische Vorschaltgerät (EVG) besteht aus einer phasenverschobenen Vollbrücke V mit Resonanzzündung und einem vorgeschalteten EMV-Filter F mit sogenanntem PFC Boost (Power Factor Correction-Hochsteller). Die Vollbrücke V besteht aus vier Schaltelementen S1, S2, S3 und S4. In dem Mittelzweig der Vollbrücke befindet sich der Lastkreis bestehend aus einer Drossel L und einer nachgeschalteten Parallelschaltung, in deren einem Zweig die Gasentladungslampe LP in Serie mit einem Kondensator Cₛ und in deren anderem Zweig ein Kondensator Cp angeordnet ist.

Sämtliche Schaltelemente S1 bis S4 werden von einer Steuerung ST gesteuert. An der Masseseite (Low-Side) befinden sich die Schaltelemente S2 und S4 der Vollbrücke. Dementsprechend befinden sich die Schaltelemente S1 und S3 auf der Versorgungsspannungsseite (High-Side). Zwischen das Schaltelement S4 und Masse ist ein ohmscher Widerstand R geschaltet. An diesem wird eine Wechselspannung abgegriffen und von einem Gleichrichter GR gleichgerichtet. Das gleichgerichtete Signal wird der Steuerung ST zur Verfügung gestellt. Dadurch kann die Ansteuerfrequenz für die Schaltelemente S1 bis S4 abhängig von der gemessenen Spannung bzw. dem durch den ohmschen Widerstand R fließenden Strom gemacht werden.

Anstelle der Lampenspannung wird erfindungsgemäß der Strom in der Vollbrücke zur Bewertung des Betriebszustandes des Lastkreises herangezogen. Dieser Strom, der auch als Monitorstrom bezeichnet werden kann, wird hier an dem Messwiderstand R bei dem Low-Side-Schalter S4 gemessen. Die Eigenschaften des Lastkreises können anhand seines in Figur 2 dargestellten Impedanzverhaltens erklärt werden. Der Resonanzkreis L, Cₛ, Cₚ gegebenenfalls mit dem Messwiderstand R bildet je nach Zustand der Lampe einen entsprechenden Pol aus. Ist die Lampe LP nicht gezündet, so ist die Frequenz f_{∞} des Pols durch die Bauelemente L und Cₚ bestimmt. Die entsprechende Impedanzkennlinie ist in Fig. 2 mit a bezeichnet. Ist die Lampe hingegen gezündet, so bestimmen die Bauelemente L, Cₚ und Cₛ die Frequenz f₀ des dann entstehenden Pols. Es ergibt sich die Impedanzkennlinie b. Durch die Impendanz der Lampe wird die Resonanz im EIN-Zustand der Lampe gedämpft, so dass sich die Impedanzkennlinie c ergibt.

Die Lampe wird mit Frequenzen oberhalb der Leerlaufresonanzfrequenz f_{∞} geheizt und gezündet. Während des Nominalbetriebs, d.h. des üblichen EIN-Zustands der Lampe, wird diese in einem Frequenzbereich fₘ (Arbeitsbereich) gehalten, für den gilt: f_{∞} >fₘ>f₀. Für das konkrete Beispiel von Figur 2 ist f_{∞} = 80kHz, fₘ=45-55kHz und f₀ = 29kHz. Dies ergibt sich durch eine Bestückung des Resonanzkreises mit L=4mH, Cₛ=6, 8nF, Cₚ=1nF. Im eingeschalteten Zustand weist die Lampe einen ohmschen Widerstand von ca. 500 Ω auf. Während der Resonanzzündung, bei der die Frequenz, wie in Figur 2 angedeutet ist, entsprechend dem Pfeil allmählich bis zur Polfrequenz f_{∞} reduziert und die Spannung entsprechend erhöht wird, kann die Lampenspannung indirekt gemessen werden, da diese über den Energieinhalt des Resonanzkreises, zu dem auch der Messwiderstand R zählt, mit dem Strom in Zusammenhang gebracht werden kann. Insbesondere lässt sich über den im Widerstand R gemessenen Strom die Energie in der Drossel L ermitteln. Da diese im Resonanzfall dem Kondensator Cₚ übertragen wird, kann daraus die Spannung über den Kondensator Cₚ ermittelt werden, da W=1/2CU² ist. Somit lässt sich die Spannung an dem Verbindungspunkt der Drossel L und des Kondensators Cₚ und folglich die maßgebliche Spannung an der Lampe LP ermitteln.

Im Nominalbetrieb (EIN-Zustand der Lampe), beispielsweise im FM-modulierten Betrieb zwischen 45 kHz und 55 kHz, kann dieser Monitor (Strommesser) verwendet werden, um abrupte Änderungen im Betriebszustand der Lampe zu überwachen. Da für 45 kHz und 55 kHz Betriebsfrequenz die Impedanz des Resonanzkreises jeweils eine andere ist, und somit der Strom auch unterschiedlich ist, kann der Strom verwendet werden, um den induktiven Betrieb von dem unerwünschten kapazitiven Betrieb zu unterscheiden. Beim kapazitiven Betrieb sind die Verluste verhältnismäßig hoch.

Konkret können mittels des Strommonitors folgende Betriebsmodi und Übergänge überwacht werden:
A: Die Lampe zündet und bleibt an, und das EVG schaltet in den Nominalmodus. Dies bedeutet, dass die Frequenz entsprechend dem Pfeil A in Figur 2 in den Arbeitsbereicht zwischen 45 und 55 kHz gesteuert wird. Der Strommonitor misst nach diesem Schaltvorgang bei 55 kHz eine kleine Stromamplitude (große Impedanz) bei 45 kHz eine größere Stromamplitude (kleinere Impedanz). Dies bedeutet, dass das EVG korrekt geschaltet hat.
B: Die Lampe zündet und bleibt nicht an, aber das EVG schaltet versehentlich in den Nominalmodus. Dies bedeutet, dass der Resonanzkreis auf der Frequenzkennlinie a bleibt, wie dies in Figur 2 durch den Pfeil B angedeutet ist. Der Strommonitor misst nun bei 55 kHz eine größere Stromamplitude (kleinere Impedanz) und bei 45 kHz eine kleinere Stromamplitude (größere Impedanz). Dies bedeutet, dass der Arbeitspunkt sich links von der Resonanzfrequenz befindet, wodurch ein kapazitiver Betrieb gekennzeichnet ist. Das EVG erkennt somit, dass ein unerwünschter Zustand vorliegt und schaltet ab.
C: Die Lampe erlischt während des korrekten Nominalbetriebs, wenn beispielsweise Zuleitungen unterbrochen werden oder die Lampe defekt wird. Dieser Zustandsübergang ist in Figur 2 durch den Pfeil C angedeutet. Der Arbeitspunkt des Resonanzkreises befindet sich somit auf der Leerlaufkurve a, so dass der Strommonitor bei 55 kHz eine größere Stromamplitude (kleinere Impedanz) und bei 45 kHz eine kleinere Stromamplitude (größere Impedanz) misst. Dies deutet wiederum auf kapazitiven Betrieb hin und das EVG schaltet ab.
D: An der Lampe tritt Kurzschluss auf. Dies bedeutet, dass der Arbeitspunkt des Resonanzkreises von der Kennlinie c auf die Kennlinie b wandert. Die Veränderung des Arbeitspunkts ist in der Darstellung von Figur 2 kaum erkennbar. Ist der Strommonitor jedoch in der Lage, diese Veränderung aufzulösen, so kann das EVG auch einen Kurzschluss an der Lampe erkennen und entsprechend abschalten.

Bei der praktischen Realisierung in einem EVG muss berücksichtigt werden, dass die Lampenzuleitungen eine Kapazität C_{L} besitzen. Diese Kapazität hängt von der Lampenleitung, deren Länge und Einbausituation ab. Sie wird mit ca. 50-100pF/m Lampenleitungslänge angegeben. Schaltungstechnisch befindet sich diese Kapazität C_{L} parallel zum Zündkondensator Cp, und beeinflusst somit die Resonanzfrequenz f_{∞}. Figur 3 zeigt den Verlauf von zwei Resonanzkurven: ◆ mit L=2,85mH und Cp=1nF, ■ mit zusätzlicher Kapazität C_{L}=177pF. Deutlich ist die Verschiebung des Resonanzpoles zu erkennen.

Bei dem Strommonitor wird die Zündspannung über die Energieerhaltung berechnet Die Kapazität C_{L} geht in diese Gleichung der Energieerhaltung ein und führt somit zu einer ungenauen Umrechnung zwischen Strommonitor und eigentlicher Zündspannung. Figur 4 zeigt den Unterschied zwischen den beiden oben angeführten Fällen: Ein vom EVG gemessener Monitorwert, z.B. 1200 korrespondiert mit unterschiedlichen Zündspannungen von 1,6 kV oder 1,8 kV, abhängig von C_{L}.

Durch obigen Sachverhalt ist eine Abgleichprozedur für den Strommonitor unumgänglich. Die genaueste Methode besteht darin, die Resonanzfrequenz f_{∞} vor dem eigentlichen Betrieb auszumessen. Ist die Resonanzfrequenz bekannt, kann unter der Voraussetzung konstanter Werte für L und Cp die Kapazität C_{L} berechnet werden.

Figur 5 zeigt eine Methode zur Bestimmung der Resonanzfrequenz f_{∞}: Das EVG nähert sich der Resonanzfrequenz sowohl von höheren als auch von niedrigeren Frequenzen (hier dargestellt durch den Zähler eines Timers) bis zu einem bestimmten Monitorwert (hier 600, durch "A" und "B" markiert). Die gesuchte Resonanzfrequenz entspricht dem Mittelwert der beiden "A" und "B" zugeordneten Frequenzen.

In weiterer Folge kann der Wert für C_{L} bestimmt und die Energieerhaltung verwendet werden, um einen korrekten Zusammenhang zwischen Strom und Spannung im Resonanzkreis zu erhalten.

Eine entsprechende Abgleicheinrichtung kann in das EVG integriert sein.

## Patentansprüche

1. Elektronisches Vorschaltgerät für eine Gasentladungslampe (LP) mit
- einer Vollbrückenschaltung, die vier Schaltelemente (S1 bis S4) aufweist und in deren Mittelzweig ein Lastkreis angeordnet ist, und
- einer Steuereinrichtung (ST) zur Steuerung der Vollbrückenschaltung,
- einer Messeinrichtung zum Messen des Stroms durch eines der vier Schaltelemente (S1 bis S4) und zum Bereitstellen eines Strommesswerts für die Steuereinrichtung, so dass die Vollbrückenschaltung durch die Steuereinrichtung (ST) in Abhängigkeit des Strommesswerts steuerbar ist,
**dadurch gekennzeichnet, dass**
die Steuereinrichtung derart ausgebildet ist, dass sie mittels des Strommesswerts eine erste Impedanz bzw. Spannung des Lastkreises bei einer ersten Frequenz und eine zweite Impedanz bzw. Spannung bei einer höheren zweiten Frequenz jeweils unterhalb der Leerlaufresonanzfrequenz (f∞) des Lastkreises und oberhalb der Resonanzfrequenz des Lastkreises bei eingeschalteter Lampe (f0) ermittelt und dass sie das elektronische Vorschaltgerät abschaltet, wenn die erste Impedanz größer als die zweite Impedanz bzw. die erste Spannung kleiner als die zweite Spannung ist.

2. Elektronisches Vorschaltgerät nach Anspruch 1, wobei die Messeinrichtung einen ohmschen Widerstand (R) und einen Gleichrichter (GR) umfasst.

3. Elektronisches Vorschaltgerät nach Anspruch 1 oder 2, wobei die Steuereinrichtung (ST) ausgebildet ist, die Vollbrückenschaltung derart anzusteuern, dass eine phasenverschobene Vollbrücke mit Resonanzzündung realisiert ist.

4. Elektronisches Vorschaltgerät nach einem der vorhergehenden Ansprüche, wobei die Steuereinrichtung (ST) derert ausgebildet ist, dass sie ein Kurzschlusszustand der Gasentladungslampe (LP) von einem Nominalzustand, der dem gewünschten EIN-Zustand der Gasentladungslampe entspricht, mittels Erkennung einer Veränderung des Strommesswerts unterscheidet, und dass sie im Kurzschlussfall das elektronische Vorschaltgerät somit automatisch abschalet.

5. Verfahren zum Steuern eines elektronischen Vorschaltgeräts für eine Gasentladungslampe (LP) mit einer Vollbrückenschaltung, die vier Schaltelemente (S1 bis S4) aufweist und in deren Mittelzweig ein Lastkreis angeordnet ist,
mit folgenden Verfahrensschritten
- Messen des Stroms durch eines der vier Schaltelemente (S1 bis S4),
- Bereitstellen eines entsprechenden Strommesswerts und
- Steuern der Vollbrückenschaltung in Abhängigkeit des Strommesswerts
wobei das Verfahren **dadurch gekennzeichnet ist, dass** mittels des Strommesswerts eine erste Impedanz bzw. Spannung des Lastkreises bei einer ersten Frequenz und eine zweite Impedanz bzw. Spannung bei einer höheren zweiten Frequenz jeweils unterhalb der Leerlaufresonanzfrequenz des Lastkreises (f∞) und oberhalb der Resonanzfrequenz des Lastkreises bei eingeschalteter Lampe (f0) ermittelt wird und das elektronische Vorschaltgerät abgeschaltet wird, wenn die erste Impedanz größer als die zweite Impedanz ist bzw. die erste Spannung kleiner als die zweite Spannung ist.

6. Verfahren nach Anspruch 5, wobei ein Kurzschlusszustand der Gasentladungslampe (LP) von einem Nominalzustand, der dem gewünschten EIN-Zustand der Gasentladungslampe entspricht, mittels Erkennung einer Veränderung des Strommesswerts unterschieden wird, und im Kurzschlussfall das EVG automatisch abgeschaltet wird.

7. Verfahren nach Anspruch 5 oder 6, wobei die Resonanzfrequenz des Lastkreises unter Berücksichtigung einer vorgebbaren Lampenleitungslänge vor dem Betrieb der Gasentladungslampe ermittelt wird.

## Claims

1. Electronic ballast for a gas discharge lamp (LP), comprising
- a full-bridge circuit, which has four switching elements (S1 to S4) and has, in its central branch, a load circuit, and
- a control device (ST) for controlling the full-bridge circuit,
- a measuring device for measuring the current through one of the four switching elements (S1 to S4) and for providing a current measured value for the control device, with the result that the full-bridge circuit is controllable by the control device (ST) depending on the current measured value,
**characterized in that**
the control device is designed in such a way that it determines, by means of the current measured value, a first impedance or voltage of the load circuit at a first frequency and a second impedance or voltage at a higher second frequency, below the no-load resonant frequency (f∞) of the load circuit and above the resonant frequency of the load circuit, respectively, when the lamp (f0) is switched on, and **in that** it disconnects the electronic ballast when the first impedance is greater than the second impedance or the first voltage is lower than the second voltage.

2. Electronic ballast according to Claim 1, wherein the measuring device comprises a nonreactive resistor (R) and a rectifier (GR).

3. Electronic ballast according to Claim 1 or 2, wherein the control device (ST) is designed to actuate the full-bridge circuit in such a way that a phase-shifted full bridge with resonant starting is realized.

4. Electronic ballast according to one of the preceding claims, wherein the control device (ST) is designed in such a way that it distinguishes a short-circuit state of the gas discharge lamp (LP) from a nominal state, which corresponds to the desired ON state of the gas discharge lamp, by means of identification of a change in the current measured value, and in that it therefore automatically disconnects the electronic ballast in the event of a short circuit.

5. Method for controlling an electronic ballast for a gas discharge lamp (LP) comprising a full-bridge circuit, which has four switching elements (S1 to S4) and has, in its central branch, a load circuit,
comprising the following method steps:
- measuring the current through one of the four switching elements (S1 to S4),
- providing a corresponding current measured value, and
- controlling the full-bridge circuit depending on the current measured value,
wherein the method is **characterized in that**, by means of the current measured value, a first impedance or voltage of the load circuit at a first frequency and a second impedance or voltage at a higher second frequency is determined, below the no-load resonant frequency of the load circuit (f∞) and above the resonant frequency of the load circuit, respectively, when the lamp (f0) is switched on, and the electronic ballast is disconnected when the first impedance is greater than the second impedance or the first voltage is lower than the second voltage.

6. Method according to Claim 5, wherein a short-circuit state of the gas discharge lamp (LP) is distinguished from a nominal state, which corresponds to the desired ON state of the gas discharge lamp, by means of identification of a change in the current measured value, and, in the event of a short circuit, the electronic ballast is automatically disconnected.

7. Method according to Claim 5 or 6, wherein the resonant frequency of the load circuit is determined taking into consideration a predeterminable lamp line length prior to operation of the gas discharge lamp.

## Revendications

1. Ballast électronique pour une lampe à décharge (LP) comprenant
- un circuit en pont intégral qui comporte quatre éléments de commutation (S1 à S4) et dans la dérivation centrale duquel est placé un circuit de charge, et
- un dispositif de commande (ST) pour commander le circuit en pont intégral,
- un dispositif de mesure pour mesurer le courant traversant l'un des quatre éléments de commutation (S1 à S4) et pour fournir une valeur mesurée du courant au dispositif de commande, de sorte que le circuit en pont intégral puisse être commandé par le dispositif de commande (ST) en fonction de la valeur mesurée du courant,
**caractérisé en ce que**
ledit dispositif de commande est conçu de telle façon qu'il détermine au moyen de la valeur mesurée du courant une première impédance resp. tension du circuit de charge à une première fréquence et une deuxième impédance resp. tension à une deuxième fréquence plus élevée située à chaque fois au-dessous de la fréquence de résonance en marche à vide (f∞) du circuit de charge et au-dessus de la fréquence de résonance du circuit de charge lorsque la lampe est en état de marche (f0), et qu'il coupe le ballast électronique quand la première impédance est supérieure à la deuxième impédance resp. quand la première tension est inférieure à la deuxième tension.

2. Ballast électronique selon la revendication 1, dans lequel le dispositif de mesure comprend une résistance ohmique (R) et un redresseur (GR).

3. Ballast électronique selon la revendication 1 ou la revendication 2, dans lequel le dispositif de commande (ST) est conçu pour commander circuit en pont intégral de telle façon qu'un pont intégral déphasé à allumage résonant soit réalisé.

4. Ballast électronique selon l'une des revendications précédentes, dans lequel le dispositif de commande (ST) est conçu de telle façon qu'il distingue un état de court-circuit de la lampe à décharge (LP) d'un état nominal correspondant à l'état de marche souhaité de la lampe à décharge en détectant une modification de la valeur mesurée du courant, et qu'il coupe par conséquent automatiquement le ballast électronique en cas de court-circuit.

5. Procédé de commande d'un ballast électronique pour une lampe à décharge (LP) comprenant un circuit en point intégral qui comporte quatre éléments de commutation (S1 à S4) et dans la dérivation centrale duquel est placé un circuit de charge,
comprenant les étapes suivantes
- mesurer le courant traversant l'un des quatre éléments de commutation (S1 à S4),
- fournir une valeur mesurée du courant correspondante et
- commander le circuit en pont intégral en fonction de la valeur mesurée du courant,
le procédé étant **caractérisé en ce qu'**est déterminée au moyen de la valeur mesurée du courant une première impédance resp. tension du circuit de charge à une première fréquence et une deuxième impédance resp. tension à une deuxième fréquence plus élevée située à chaque fois au-dessous de la fréquence de résonance en marche à vide (f∞) du circuit de charge et au-dessus de la fréquence de résonance du circuit de charge lorsque la lampe est en état de marche (f0), et le ballast électronique est coupé quand la première impédance est supérieure à la deuxième impédance resp. quand la première tension est inférieure à la deuxième tension.

6. Procédé selon la revendication 5, dans lequel un état de court-circuit de la lampe à décharge (LP) est distingué d'un état nominal correspondant à l'état de marche souhaité de la lampe à décharge par détection d'une modification de la valeur mesurée du courant, et dans lequel le ballast électronique est coupé automatiquement en cas de court-circuit.

7. Procédé selon la revendication 5 ou la revendication 6, dans lequel la fréquence de résonance du circuit de charge est déterminée avant le fonctionnement de la lampe à décharge en tenant compte d'une longueur prédéfinissable du conducteur de lampe.
